# EUROPÄISCHE PATENTSCHRIFT

(11) **EP 2 059 974 B1**
(45) Veröffentlichungstag und Bekanntmachung des Hinweises auf die Patenterteilung: **09.03.2016**
(21) Anmeldenummer: 07802428.8
(22) Anmeldetag: 30.07.2007
(51) Int. Cl.: H01R 4/14, H01R 4/24

(54) **ELEKTRISCHER KONTAKT ZWISCHEN EINEM ANSCHLUSSSTIFT UND EINEM ANSCHLUSSDRAHT SOWIE VERFAHREN ZUR HERSTELLUNG**
ELECTRICAL CONTACT BETWEEN A TERMINAL POST AND A TERMINAL WIRE AND METHOD FOR PRODUCING SAID CONTACT
CONTACT ÉLECTRIQUE ENTRE UNE BROCHE DE CONNEXION ET UN FIL DE CONNEXION, ET PROCÉDÉ DE PRODUCTION CORRESPONDANT

(30) Priorität: 30.08.2006 DE 102006040652
(43) Veröffentlichungstag der Anmeldung: 20.05.2009
(73) Patentinhaber: Robert Bosch GmbH, 70442 Stuttgart (DE)
(72) Erfinder: KAHL, Soeren, 71665 Vaihingen/Enz (DE)
(86) Internationale Anmeldenummer: PCT/EP2007/057835
(87) Internationale Veröffentlichungsnummer: WO 2008/025626

(56) Entgegenhaltungen:
- EP-A- 0 176 607
- EP-A- 1 213 789
- DE-A1- 2 546 528
- DE-A1- 2 823 039
- DE-T2- 60 300 770
- DE-U1- 8 811 460
- US-A- 3 071 750
- US-A- 3 649 743

## Beschreibung

Die Erfindung bezieht sich auf einen elektrischen Kontakt zwischen einem Anschlussstift und einem zu verbindenden Anschlussdraht nach dem Oberbegriff des Anspruches 1 sowie auf ein Verfahren zur Herstellung einer elektrischen Verbindung zwischen einem Anschlussstift und einem Anschlussdraht nach Anspruch 11.

### Stand der Technik

In der DE 30 46 630 A1 wird eine elektrische Leiterplatte mit mehreren, im Abstand voneinander angeordneten Anschlussstiften beschrieben, die senkrecht aus der Leiterplatte herausragen und jeweils mit einem Anschlussdraht elektrisch verbunden sind. Hierfür ist der Anschlussdraht um den Anschlussstift gewickelt, wobei der elektrische Kontakt zwischen Stift und Draht in Wire-Wrap-Verbindungstechnik hergestellt wird, bei der der Anschlussdraht mit solch starkem Längszug um den Stift gewickelt wird, dass eine scharfkantige Ecke am Anschlussstift mit dem Draht eine kaltverschweißte, elektrisch leitfähige Verbindung eingeht.

Voraussetzung für die Durchführung des Wire-Wrap-Verfahrens ist jedoch die vorherige Abisolierung des Anschlussdrahtes sowie der Einsatz spezieller Wickelwerkzeuge, mit denen der Anschlussdraht mit der erforderlichen Zugspannung um den Anschlussstift gewickelt wird.

Aus der DE 28 23 039 A1 ist ein elektrischer Kontakt zwischen der Wicklung eines Spulenkerns und einem Kupferdraht bekannt, wobei auch die Wicklung aus einem Kupferdraht gefertigt ist, welcher mit einer isolierenden Lackschicht versehen ist. Das auf den Anschlussdraht aufgewickelte Ende der Wicklung ist durch eine gequetschte Hülle mit dem Anschlussdraht kontaktiert. Die Oberflächenstruktur der Hülleninnenseite ist dabei so gewählt, dass die gequetschte Hülle die Lackschicht des Wicklungsdrahtes durchtrennt.

Aus der US 3,649,743 ist ebenfalls ein elektrischer Kontakt zwischen einem Anschlussstift und einer Drahtwicklung bekannt, bestehend aus einem Draht mit einem Isoliermantel, wobei zur Herstellung des elektrischen Kontakts eine Hülse aufgeschoben wird, die eine Radialkraft auf die Drahtwicklung ausübt, so dass der Isoliermantel verletzt wird und ein elektrischer Kontakt mit dem Anschlussstift hergestellt wird Um eine ausreichend hohe radiale Anpresskraft herzustellen, wird die Hülse durch Zusammenquetschen radial deformiert. Durch das Zusammenquetschen werden die Drahtwicklungen gegen die Kanten des im Querschnitt rechteckförmigen Anschlussstiftes gepresst, was zu der Verletzung des Isoliermantels und zu dem elektrischen Kontakt führt.

### Offenbarung der Erfindung

Von diesem Stand der Technik ausgehend liegt der Erfindung die Aufgabe zugrunde, mit einfachen Maßnahmen und ohne Wärmezufuhr eine elektrisch leitende Verbindung zwischen einem Anschlussstift und einem Anschlussdraht zu schaffen.

Diese Aufgabe wird erfindungsgemäß bei einem elektrischen Kontakt zwischen Anschlussstift und Anschlussdraht mit den Merkmalen des Anspruches 1 und bei einem Verfahren zur Herstellung einer elektrischen Verbindung zwischen Anschlussstift und Anschlussdraht mit den Merkmalen des Anspruches 9 gelöst. Die Unteransprüche geben zweckmäßige Weiterbildungen an.

Gemäß eines ersten Aspektes der Erfindung erfolgt die elektrisch leitfähige Verbindung zwischen dem Anschlussstift und dem Anschlussdraht, der mit einer elektrischen Isolierung versehen ist, dadurch, dass der Anschlussdraht einschließlich Isoliermantel, also ohne die Isolation zu entfernen, um den Anschlussstift gewickelt ist, der eine Kante aufweist, so dass die Drahtwicklung unmittelbar an dieser Kante anliegt. Des Weiteren ist ein Anpressteil vorgesehen, welches den Anschlussstift im Bereich der Drahtwicklung umgreift und eine radiale Anpresskraft auf die Drahtwicklung ausübt, wobei die radiale Anpresskraft nach innen in Richtung auf den Anschlussstift gerichtet ist. Auf diese Weise wird die Drahtwicklung mit einer radial von außen nach innen gerichteten Anpresskraft beaufschlagt und auf die Kante am Außenmantel des Anschlussstiftes angedrückt, wodurch der Isoliermantel verletzt wird und der leitfähige Kern im Draht in unmittelbaren Kontakt mit dem leitfähigen Anschlussstift gelangt. Gegebenenfalls wird aufgrund des fortdauernden, hohen Anpressdruckes eine Kaltverschweißung zwischen dem Draht und der Mantelfläche des Stiftes im Bereich der Kontaktstellen erreicht. Über das Anpressteil wird über die Lebensdauer des Produktes eine ausreichend hohe Kontaktnormalkraft erzeugt, die den elektrisch leitfähigen Kontakt zwischen Draht und Stift sicherstellt.

Gemäß eines zweiten Aspektes der Erfindung, der das Verfahren zur Herstellung der elektrisch leitfähigen Verbindung betrifft, wird zunächst der Anschlussdraht einschließlich des elektrischen Isoliermantels um die Kante am Anschlussstift gewickelt, anschließend wird das Anpressteil um die Drahtwicklung am Anschlussstift gelegt und es wird über dieses Anpressteil eine radial in Richtung auf den Anschlussstift wirkende Anpresskraft erzeugt. Dies erfolgt in der Weise, dass das Anpressteil axial auf den Anschlussstift aufgeschoben wird, wobei bereits während des Aufschiebens die Drahtwicklung radial gegen den Anschlussstift gepresst werden kann. Hierbei ist es zweckmäßig, dass die Drahtwicklung während des Aufschiebens axial verschoben wird, so dass die scharfe Kante am Anschlussstift den Isoliermantel durchschneidet. Durch diese Schneidebewegung wird der Isoliermantel durchtrennt, so dass der Draht in unmittelbaren Kontakt mit der Mantelfläche an der Kante des Stiftes gelangt.

Ist das Anpressteil in der Weise ausgeführt, dass mit dem Aufschieben des Anpressteils bereits der radiale Druck ausgeübt wird, weist zweckmäßig zumindest ein Abschnitt des Anpressteils, das bevorzugt als Hülse ausgebildet ist, einen Innendurchmesser auf, der geringer ist als wenigstens ein Abschnitt der um den Stift gelegten Drahtwicklung, so dass bereits durch das Aufschieben der Anpresshülse die radiale Anpresskraft erzeugt wird. Dies kann noch durch eine konische Innengeometrie des Anpressteils unterstützt werden, welche zum einen ein erleichtertes Aufsetzen des Anpressteils auf die Stirnseite des Stiftes ermöglicht und zum andern mit zunehmendem axialen Aufschieben automatisch eine erhöhte radiale Anpressung bewirkt. Die Konusform hat zudem den Vorteil, dass das Maß des axialen Aufschiebens die Höhe der radialen Anpresskraft bestimmt.

Als weitere Alternative kommt eine in Längsrichtung geschlitzte Hülse in Betracht, die sich aufgrund ihrer Federwirkung radial öffnen lässt und dann einen radial nach innen gerichteten Druck ausübt.

Gemäß einer weiteren vorteilhaften Ausführung ist das Anpressteil auch topfförmig ausgebildet, d.h. es ist ein Boden vorgesehen, der das Aufschieben des Anpressteils auf die Stirnseite des Stiftes begrenzt.

Um Reibungskräfte zu vermindern, die beim Aufschieben des Anpressteils zwischen der Innenwand des Anpressteils und dem Isoliermantel auftreten können, welcher den Anschlussdraht umgibt, kann es vorteilhaft sein, die Innenwand des Anpressteils mit einer reibungsmindernden Beschichtung zu versehen. Möglich ist auch der Einsatz eines Schmiermittel, insbesondere auf organischer Basis.

### Kurze Beschreibung der Zeichnungen

Weitere Vorteile und zweckmäßige Ausführungen sind den weiteren Ansprüchen, der Figurenbeschreibung und den Zeichnungen zu entnehmen. Es zeigen:
- Fig. 1: eine Ansicht auf einen Anschlussstift, der mit einem Anschlussdraht umwickelt ist, welcher elektrisch mit dem Anschlussstift zu verbinden ist, wobei ein hülsenförmiges Anpressteil stirnseitig auf den Anschlussstift gedrückt wird, wodurch die Drahtwicklung radial gegen die Kanten des im Querschnitt quadratischen Stiftes gedrückt wird,
- Fig. 2: einen Schnitt durch den Anschlussstift einschließlich Drahtwicklung und aufgesetztem Anpressteil.

### Ausführungsform(en) der Erfindung

Bei dem in den Figuren dargestellten Ausführungsbeispiel handelt es sich um einen Anschlussstift 1, der aus elektrisch leitfähigem Material besteht und Bestandteil eines elektrischen Bauteiles 2 ist, beispielsweise eines Wicklungsträgers oder dergleichen und elektrisch mit einem Anschlussdraht 3 zu verbinden ist, der von einer nicht dargestellten Spulenwicklung abzweigt. Der elektrische Anschlussdraht 3 ist einschließlich seines Isoliermantels um die Mantelfläche des Anschlussstiftes 1 gelegt und bildet eine Drahtwicklung 4. Um einen elektrischen Kontakt zwischen dem Anschlussdraht und dem Anschussstift 1 herzustellen und auch über die Lebensdauer des Bauteils einen dauerhaften Kontakt sicherzustellen, wird der Kern des Anschlussdrahtes 3 ohne Zusatz von Wärme dauerhaft auf den Anschlussstift 1 gepresst. Dabei kann es auch zur Kaltverschweißung kommen. Der Anschlussstift 1 besitzt einen rechteckförmigen, insbesondere einen quadratischen Querschnitt und weist insgesamt vier scharfe Kanten 5 auf, an denen der Kern des Anschlussdrahtes 3 in elektrisch leitendem Kontakt anliegt.

Dieser elektrische Kontakt wird durch mechanisches Fügen hergestellt. Hierzu wird ein hülsenförmiges und konisch ausgebildetes Anpressteil 6 axial auf die Stirnseite des Anschlussstiftes 1 unter Druck oder Zug aufgesetzt. Während des axialen Aufschiebens des Anpressteiles 6 übt dieses aufgrund seiner Konusform einen zunehmenden, radial nach innen gerichteten Anpressdruck auf die Drahtwicklung 4 aus, so dass diese gegen die Mantelfläche und insbesondere gegen die Kanten 5 des Anschlussstiftes gedrückt wird. Der Anschlussdraht 3 besitzt einen Isoliermantel 7, der bei Spulendraht zweckmäßig als isolierende Lackschicht ausgeführt ist und durch den radialen Anpressdruck im Bereich der verhältnismäßig scharfen Kanten 5 verletzt bzw. durchtrennt wird. Die von dem Anpressteil 6 erzeugte Anpresskraft ist hoch genug, dass der Isoliermantel 7 durchtrennt wird und die Kanten 5 bis in den Kern des Anschlussdrahtes 3 einragen. Aufgrund des andauernden, von dem Anpressteil 6 erzeugten Druckes entsteht zwischen den Kanten 5 des Anschlussstiftes 1 und dem Kern des Anschlussdrahts 3 eine dauerhafte elektrische Verbindung. Hierbei kann es zweckmäßig sein, Anpressteil 6 und Anschlusspin 1 in der Weise zu wählen, dass mit dem Aufschieben des Anpressteils die Drahtwicklung 4 zumindest teilweise axial verschoben wird, wobei diese Verschiebebewegung ein Durchschneiden des Isoliermantels 7 entlang der Kante 5 zur Folge hat. Die axiale Verschiebung der Drahtwicklung 4 entlang der Mantelfläche des Anschlussstiftes 1 kann durch einen Anschlag am Anschlussstift, beispielsweise eine umlaufende Schulter oder dergleichen, begrenzt sein.

Als weitere Alternative kann eine Hülse mit Längsschlitz vorgesehen sein. Der Vorteil der geschlitzten Hülse liegt darin, dass die Hülse über einen größeren Bereich an Innendurchmessern eine radiale Druckkraft ausüben kann als eine ungeschlitzte Hülse, weil die geschlitzte Hülse eine geringere Steifigkeit besitzt. Die maximale radiale Druckkraft ist jedoch bei der nicht-geschlitzten Hülse größer.

Bei dem Verfahren zur Herstellung einer elektrischen Verbindung zwischen dem Anschlussstift und dem Anschlussdraht wird die geschlitzte Hülse im elastisch federnden Bereich aufgebogen, lose über die Drahtwicklung geschoben und dann teilweise entspannt, so dass die Hülse den Draht radial auf die Kanten des Anschlusspins presst.

Grundsätzlich sind die für die nicht-geschlitzte Hülse beschriebenen Verfahren zur Herstellung des elektrischen Kontakts auch mit der geschlitzten Hülse anwendbar.

Gemäß einer weiteren alternativen Ausführung ist vorgesehen, dass die Dimensionierung und die Form des Anpressteiles 6 so gewählt wird, dass diese ohne eine radiale Anpresskraft zu erzeugen auf den Stift einschließlich der Drahtwicklung 4 aufgeschoben werden kann. Die radiale Anpresskraft wird erst nach dem Erreichen der endgültigen axialen Position dadurch erreicht, dass das Anpressteil 6 mechanisch verpresst und gegen den Anschlussstift sowie die Drahtwicklung 4 gedrückt wird.

Im Rahmen der Erfindung kommen alle möglichen Querschnittsformen für den Anschlussstift 1 in Betracht, wobei ggf. die Gestalt des Anpressteils 6 auf die Querschnittsform des Anschlussstiftes 1 anzupassen ist.

Um das Anpressteil 6 fest und dauerhaft am Anschlussstift zu sichern, kann es zweckmäßig sein, eine Fixierung zum Stift am unteren Rand des Anpressteils, also an dem der Stirnseite des Stiftes abgewandten Rand vorzusehen.

## Patentansprüche

1. Elektrischer Kontakt zwischen einem Anschlussstift (1) und einem Anschlussdraht (3), der zumindest abschnittsweise mit einem elektrischen Isoliermantel (7) versehen ist, wobei zur Herstellung einer elektrisch leitfähigen Verbindung der Anschlussdraht (3) um eine Kante (5) des Anschlussstiftes (1) gewickelt ist, wobei der Anschlussdraht (3) im Bereich der Drahtwicklung (4) um den Anschlussstift (1) mit dem Isoliermantel (7) versehen ist und dass ein den Anschlussstift (1) umgreifendes Anpressteil (6) vorgesehen ist, das die Drahtwicklung (4) mit einer radialen Anpresskraft in Richtung auf die Kante (5) des Anschlussstifts (1) beaufschlagt,
**dadurch gekennzeichnet,**
**dass** die Innengeometrie des Anpressteils (6) Konusform aufweist und über die axiale Länge des Anpressteils (6) eine unterschiedlich hohe, radiale Anpresskraft wirkt.

2. Kontakt nach Anspruch 1,
**dadurch gekennzeichnet,**
**dass** das Anpressteil (6) als Hülse ausgebildet ist.

3. Kontakt nach Anspruch 2,
**dadurch gekennzeichnet,**
**dass** die Hülse (6) einen Längsschlitz aufweist.

4. Kontakt nach einem der Ansprüche 1 bis 3,
**dadurch gekennzeichnet,**
**dass** das Anpressteil (6) topfförmig ausgebildet und auf die freie Stirnseite des Anschlussstiftes (1) aufgestülpt ist.

5. Kontakt nach einem der Ansprüche 1 bis 4,
**dadurch gekennzeichnet,**
**dass** am Anschlussstift (1) ein Anschlag für die axiale Sicherung der Drahtwicklung (4) vorgesehen ist.

6. Kontakt nach einem der Ansprüche 1 bis 5,
**dadurch gekennzeichnet,**
**dass** die Innenwand des Anpressteils (6) mit einer reibungsmindernden Beschichtung versehen ist.

7. Kontakt nach einem der Ansprüche 1 bis 6,
**dadurch gekennzeichnet,**
**dass** der Anschlussdraht (3) als Lackdraht ausgebildet ist, wobei der Lack den Isoliermantel (7) bildet.

8. Kontakt nach einem der Ansprüche 1 bis 7,
**dadurch gekennzeichnet,**
**dass** der Anschlussstift (1) einen rechteckförmigen, insbesondere quadratischen Querschnitt aufweist.

9. Verfahren zur Herstellung eines elektrischen Kontaktes gemäßeinem der Ansprüche 1 bis 8 zwischen einem Anschlussstift (1) eines elektrischen Bauteils (2) und einem Anschlussdraht (3), der mit einem elektrischen Isoliermantel (7) versehen ist, wobei
- der Anschlussdraht (3) mit dem elektrischen Isoliermantel (7) um eine Kante (5) des Anschlussstiftes (1) gewickelt wird,
- ein Anpressteil (6) um die Drahtwicklung (4) am Anschlussstift (1) gelegt und über das Anpressteil (6) eine radial in Richtung auf den Anschlussstift (1) wirkende Anpresskraft erzeugt wird, derart, das Anpressteil (6) axial auf den Anschlussstift (1) aufgeschoben wird und hierbei die Drahtwicklung (4) radial gegen den Anschlussstift (1) presst, wobei während des Aufschiebens des Anpressteils (6) auf den Anschlussstift (1) die Drahtwicklung (4) axial verschoben wird und über die axiale Länge des Anpressteils eine unterschiedliche hohe, radiale Anpresskraft erzeugt wird.

## Claims

1. Electrical contact between a connection pin (1) and a connection wire (3) which is provided with an electrical insulating sheath (7) at least in sections, wherein, in order to establish an electrically conductive connection, the connection wire (3) is wound around an edge (5) of the connection pin (1), wherein the connection wire (3) is provided with the insulating sheath (7) in the region of the wire winding (4) around the connection pin (1), and wherein a contact-pressure part (6) which engages around the connection pin (1) is provided, the said contact-pressure part applying a radial contact-pressure force on the wire winding (4) in the direction of the edge (5) of the connection pin (1),
**characterized**
**in that** the internal geometry of the contact-pressure part (6) has a conical shape and a radial contact-pressure force which has different magnitudes is applied over the axial length of the contact-pressure part (6).

2. Contact according to Claim 1,
**characterized**
**in that** the contact-pressure part (6) is in the form of a sleeve.

3. Contact according to Claim 2,
**characterized**
**in that** the sleeve (6) has a longitudinal slot.

4. Contact according to one of Claims 1 to 3,
**characterized**
**in that** the contact-pressure part (6) is of pot-like design and is pushed onto the free end of the contact pin (1).

5. Contact according to one of Claims 1 to 4,
**characterized**
**in that** a stop for axially securing the wire winding (4) is provided on the connection pin (1).

6. Contact according to one of Claims 1 to 5,
**characterized**
**in that** the inner wall of the contact-pressure part (6) is provided with a friction-reducing coating.

7. Contact according to one of Claims 1 to 6,
**characterized**
**in that** the connection wire (3) is in the form of an enamelled wire, wherein the varnish forms the insulating sheath (7).

8. Contact according to one of Claims 1 to 7,
**characterized**
**in that** the connection pin (1) has a rectangular, in particular square, cross section.

9. Method for producing an electrical contact according to one of Claims 1 to 8 between a connection pin (1) of an electrical component (2) and a connection wire (3) which is provided with an electrical insulating sheath (7), wherein
- the connection wire (3) with the electrical insulating sheath (7) is wound around an edge (5) of the connection pin (1),
- a contact-pressure part (6) is placed around the wire winding (4) on the connection pin (1), and a contact-pressure force, which acts radially in the direction of the connection pin (1), is generated by means of the contact-pressure part (6) in such a way that the contact-pressure part (6) is pushed axially onto the connection pin (1) and in the process presses the wire winding (4) radially against the connection pin (1), wherein, as the contact-pressure part (6) is pushed onto the connection pin (1), the wire winding (4) is axially displaced and a radial contact-pressure force which has different magnitudes is generated over the axial length of the contact-pressure part.

## Revendications

1. Contact électrique entre une broche de connexion (1) et un fil de connexion (3), qui est pourvu au moins en partie d'une gaine isolante électrique (7), le fil de connexion (3), pour établir une connexion électriquement conductrice, étant enroulé autour d'une arête (5) de la broche de connexion (1), le fil de connexion (3), dans la région de l'enroulement du fil (4) autour de la broche de connexion (1), étant pourvu de la gaine isolante (7) et une partie de pressage (6) venant en prise autour de la broche de connexion (1) étant prévue, laquelle sollicite l'enroulement du fil (4) avec une force de pressage radiale dans la direction de l'arête (5) de la broche de connexion (1),
**caractérisé en ce que**
la géométrie intérieure de la partie de pressage (6) présente une forme conique et une force de pressage radiale d'intensité différente agit par le biais de la longueur axiale de la partie de pressage (6).

2. Contact selon la revendication 1,
**caractérisé en ce que**
la partie de pressage (6) est réalisée sous forme de douille.

3. Contact selon la revendication 2,
**caractérisé en ce que**
la douille (6) présente une fente longitudinale.

4. Contact selon l'une quelconque des revendications 1 à 3,
**caractérisé en ce que**
la partie de pressage (6) est réalisée en forme de pot et est enfoncée sur le côté frontal libre de la broche de connexion (1).

5. Contact selon l'une quelconque des revendications 1 à 4,
**caractérisé en ce**
**qu'**une butée pour la fixation axiale de l'enroulement de fil (4) est prévue sur la broche de connexion (1).

6. Contact selon l'une quelconque des revendications 1 à 5,
**caractérisé en ce que**
la paroi interne de la partie de pressage (6) est pourvue d'un revêtement réduisant les frottements.

7. Contact selon l'une quelconque des revendications 1 à 6,
**caractérisé en ce que**
le fil de connexion (3) est réalisé sous forme de fil émaillé, l'émail formant la gaine isolante (7).

8. Contact selon l'une quelconque des revendications 1 à 7,
**caractérisé en ce que**
la broche de connexion (1) présente une section transversale rectangulaire, notamment carrée.

9. Procédé de fabrication d'un contact électrique selon l'une quelconque des revendications 1 à 8 entre une broche de connexion (1) d'un composant électrique (2) et un fil de connexion (3), qui est pourvue d'une gaine isolante électrique (7),
- le fil de connexion (3) étant enroulé avec la gaine isolante électrique (7) autour d'une arête (5) de la broche de connexion (1),
- une partie de pressage (6) étant placée autour de l'enroulement du fil (4) sur la broche de connexion (1) et une force de pressage agissant radialement dans la direction de la broche de connexion (1) étant générée par le biais de la partie de pressage (6) de telle sorte que la partie de pressage (6) soit poussée axialement sur la broche de connexion (1) et presse dans ce cas l'enroulement du fil (4) radialement contre la broche de connexion (1), l'enroulement du fil (4) étant déplacé axialement pendant la poussée de la partie de pressage (6) sur la broche de connexion (1) et une force de pressage radiale d'intensité différente étant générée par le biais de la longueur axiale de la partie de pressage.
